# EUROPÄISCHE PATENTANMELDUNG

(11) **EP 1 507 087 A2**
(43) Veröffentlichungstag der Anmeldung: **16.02.2005**
(21) Anmeldenummer: 04103586.6
(22) Anmeldetag: 27.07.2004
(51) Int. Cl.: F15B 11/00

(54) **Hydraulische Steueranordnung für eine mobile Arbeitsmaschine**

(30) Priorität: 09.08.2003 DE 10336684
(71) Anmelder: DEERE & COMPANY, Moline, Illinois 61265-8098 (US)
(72) Erfinder: Berthod, Emmanuel, 70100 Arc-les-Gray (FR); Ostermann, Philippe, 70100 Gray (FR)
(74) Vertreter: Holst, Sönke, Dr.

(57) **Zusammenfassung**

Die Erfindung bezieht sich auf eine hydraulische Steueranordnung für eine mobile Arbeitsmaschine, mit mindestens einem hydraulischen Zylinder (28), mit dessen Hilfe ein Arbeitswerkzeug (20) bewegbar ist, einem Wegeventil (58) zur Steuerung des Druckmittelwegs zwischen einem Druckraum (64) des Zylinders (28), einer Druckmittelquelle (54) und einem Tank (56), sowie einem zwischen dem Wegeventil (58) und dem beim Anheben des Arbeitswerkzeugs (20) beaufschlagten Druckraum (64) des Zylinders (28) eingeschleiften Sicherheitsventil (70), das sich bei Beaufschlagung des Zylinders (28) selbsttätig öffnet und bei nicht beaufschlagtem Zylinder (28) gesperrt ist.

Es wird vorgeschlagen, dass das Sicherheitsventil (70) beim Absenken des Arbeitswerkzeugs (20) und/oder bei einer durch einen Bediener auswählbaren Schwimm-Betriebsart selbsttätig und unabhängig vom Druck im Druckraum (64) in eine Öffnungsposition gelangt.

## Beschreibung

Die Erfindung betrifft eine hydraulische Steueranordnung für eine mobile Arbeitsmaschine, mit mindestens einem hydraulischen Zylinder, mit dessen Hilfe ein Arbeitswerkzeug bewegbar ist, einem Wegeventil zur Steuerung des Druckmittelwegs zwischen einem Druckraum des Zylinders, einer Druckmittelquelle und einem Tank, sowie einem zwischen dem Wegeventil und dem beim Anheben des Arbeitswerkzeugs beaufschlagten Druckraum des Zylinders eingeschleiften Sicherheitsventil, das sich bei Beaufschlagung des Zylinders selbsttätig öffnet und bei nicht beaufschlagtem Zylinder gesperrt ist.

Hubwerke, beispielsweise Frontlader, werden an Fahrzeuge angebaut und zum Anheben und Transportieren von Lasten verwendet. Sie weisen hydraulische Zylinder zum Anheben und in der Regel auch zum Verschwenken der Last auf, die durch lösbare, flexible Schläuche von einem Trägerfahrzeug mit unter Druck stehendem Hydraulikfluid versorgt werden. Um zu verhindern, dass die Last im Falle eines Schlauchbruchs, der zum Abfallen des Drucks in dem die Last haltenden Zylinder führt, herunterfällt, werden so genannte Sicherheits- oder Lasthalteventile verwendet (s. DE 100 06 908 A). Diese Ventile sperren die Verbindung zwischen dem Zylinder und dem Schlauch ab, solange der Bediener keine Bewegung des Hubwerks veranlasst.

Beim Anheben der Last öffnet sich im Sicherheitsventil ein Rückschlagventil, das eine Füllung der Druckkammer erlaubt. Beim Absenken öffnet sich das Sicherheitsventil abhängig von der Druckdifferenz zwischen dem abgesicherten Druckraum des doppelt wirkenden Zylinders und dem jeweils anderen Druckraum. Derartige Sicherheitsventile werden insbesondere an Hubwerken von Baggern, Erdbewegungsmaschinen, Gabelstaplern und landwirtschaftlichen Ladern verwendet.

In der nachveröffentlichten DE 102 27 966 A wird eine andere hydraulische Steueranordnung vorgeschlagen, bei der einem Zylinder ein erstes Sicherheitsventil zugeordnet ist, das durch einen Bediener ferngesteuert in eine Öffnungsposition verbringbar ist. Ein zweites Sicherheitsventil wird durch den Druckunterschied zwischen den beiden Druckräumen des doppelt wirkenden Zylinders geöffnet, wenn das Arbeitswerkzeug abgesenkt wird.

Als nachteilig ist bei diesen Sicherheitsventilen anzusehen, dass die Absenkbewegung nicht immer ruckfrei und gleichmäßig erfolgt, wenn zwei oder mehr Zylinder vorgesehen sind, die gemeinsam eine einzige Bewegung bewirken. Die den einzelnen Zylindern zugeordneten Sicherheitsventile weisen oft unterschiedliche Ansprechempfindlichkeiten auf, so dass sie beim Absenken des Arbeitsgeräts nicht synchron öffnen, was dazu führt, dass die Zylinder nicht synchron abgesenkt werden und das Arbeitsgerät beim Absenken schwankt oder wackelt. Außerdem ergeben sich dadurch und durch unterschiedliche Durchströmgeschwindigkeiten wiederum unterschiedliche Druckunterschiede an den Sicherheitsventilen, die diese Unsynchronizitäten weiter vergrößern.

Eine Schwimm-Betriebsart, bei der die Kammern eines doppelt wirkenden Zylinders fluidleitend miteinander verbunden sind, ist mit den bekannten Sicherheitsventilen nicht möglich, da sie immer gesperrt sind, wenn der Zylinder nicht verstellt wird. In der DE 100 06 908 A ist für diesen Zweck ein zweites Ventil vorgesehen, das aber den Aufwand und das Risiko eines Leitungsbruchs vergrößert.

Die der Erfindung zu Grunde liegende Aufgabe wird darin gesehen, eine hydraulische Steueranordnung bereitzustellen, die die genannten Nachteile nicht oder in geringerem Maße aufweist.

Diese Aufgabe wird erfindungsgemäß durch die Lehre des Patentanspruchs 1 gelöst, wobei in den weiteren Patentansprüchen Merkmale aufgeführt sind, die die Lösung in vorteilhafter Weise weiterentwickeln.

Es wird vorgeschlagen, das Sicherheitsventil beim Absenken des Arbeitswerkzeugs selbsttätig und unabhängig vom Druck im Druckraum des Zylinders zu öffnen. Der Druck im - sich beim Absenken des Arbeitswerkzeugs entleerenden - Druckraum bleibt für das Öffnen des Sicherheitsventils somit unberücksichtigt, so dass sich eventuelle Druckunterschiede in den Druckräumen zweier synchron bewegter Zylindern nicht nachteilig auswirken können. Außerdem erfolgt die Öffnung des Sicherheitsventils unbeeinflusst von Umgebungsbedingungen, wie der Viskosität, Temperatur und Flussrate des Hydraulikfluids. Das geöffnete Sicherheitsventil beeinträchtigt die hydraulische Funktion des Hubwerks nicht durch ungewünschte Strömungswiderstände, da das Sicherheitsventil in der geöffneten Position mit einer hinreichend großen Durchflussöffnung versehen werden kann.

Alternativ oder zusätzlich wird vorgeschlagen, dass sich das Sicherheitsventil auch dann selbsttätig öffnet, wenn der Bediener eine Schwimm-Betriebsart ausgewählt hat. Dann ist das Arbeitswerkzeug in der Regel abgesenkt und liegt auf dem Erdboden oder einer anderen Auflagefläche auf, obwohl es auch denkbar wäre, diese Betriebsart für spezielle Anwendungen auch bei einem angehobenen Arbeitswerkzeug zu aktivieren. Bei der Ansteuerung des Sicherheitsventils bleibt hierbei der Druck im Druckraum des Zylinders vorzugsweise unberücksichtigt, obwohl auch Ausführungsformen denkbar wären, in denen er berücksichtigt wird. Ein Vorteil liegt darin, dass auf diese Weise eine - beispielsweise zur Bodenkopierung geeignete - Schwimm-Betriebsart möglich wird, in der der zum Anheben des Arbeitswerkzeugs beaufschlagte Druckraum und ein zweiter Druckraum des doppelt wirkenden Zylinders über das in eine Schwimmposition verbrachte Wegeventil und das geöffnete Sicherheitsventil miteinander verbunden sind. Sie sind in der Regel auch mit dem Tank verbunden.

Bezüglich der Ansteuerung des Sicherheitsventils bestehen verschiedene Möglichkeiten. In einer ersten Ausführungsform wird ein zweiter Druckraum eines doppelt wirkenden Zylinders beim Absenken mit Druckmittel beaufschlagt. Anhand dieses Drucks kann das Sicherheitsventil angesteuert und ggf. geöffnet werden, wobei der Druck entweder das Sicherheitsventil direkt unter Verwendung eines Steuerzylinders betätigt oder indirekt, indem er über einen Drucksensor (z. B. Druckschalter) erfasst wird, dessen Ausgangssignal zur elektromagnetischen oder hydraulischen Ansteuerung des Sicherheitsventils dient.

Bei einer anderen Ausführungsform wird das Sicherheitsventil basierend auf einer Bedienereingabe elektromagnetisch oder hydraulisch angesteuert. Die Bedienereingabe kann direkt erfasst werden, beispielsweise durch einen Schaltkontakt an einer Bedienereingabeeinrichtung, oder indirekt, indem die Position eines von der Bedienereingabeeinrichtung beeinflussten Elements, z. B. des Wegeventils, erfasst wird. Bei dieser Ausführungsform können einfach oder doppelt wirkende Zylinder zum Einsatz kommen. Es sind auch Kombinationen einer hydraulischen und elektromagnetischen Erfassung der Betriebsart und einer darauf basierenden Ansteuerung des Sicherheitsventils möglich. So kann die Hub- und Haltebetriebsart hydraulisch und die Absenk- und Schwimmbetriebsart anhand der Bedienereingabe erkannt werden.

Wie bereits oben angemerkt, sind an vielen Hubwerken zwei oder mehr Zylinder vorgesehen, die zum Bewegen des Arbeitswerkzeugs synchron bewegt werden. Es bietet sich an, den beim Anheben des Arbeitswerkzeugs beaufschlagten Druckraum jedes dieser Zylinder mit einem erfindungsgemäßen Sicherheitsventil auszustatten. Alternativ findet nur ein einziges Sicherheitsventil Verwendung, das mit den Druckräumen der Zylinder verbunden ist. Diese Verbindung wird zur Vermeidung möglicher Schlauchbrüche und des damit verbundenen Sicherheitsrisikos vorzugsweise durch mechanisch starre Leitungselemente, insbesondere Rohre, realisiert.

In den Zeichnungen sind fünf nachfolgend näher beschriebene Ausführungsbeispiele der Erfindung dargestellt. Es zeigt:
- Fig. 1: ein Hubwerk mit einem Arbeitswerkzeug in Seitenansicht,
- Fig. 2: ein Schema einer ersten Ausführungsform einer erfindungsgemäßen Steueranordnung, bei der zwei Zylinder und ein hydraulisch gesteuertes Sicherheitsventil vorhanden sind,
- Fig. 3: ein Schema einer zweiten Ausführungsform einer erfindungsgemäßen Steueranordnung, bei der zwei Zylinder und zwei hydraulisch gesteuerte Sicherheitsventile vorhanden sind,
- Fig. 4: ein Schema einer dritten Ausführungsform einer erfindungsgemäßen Steueranordnung, bei der zwei Zylinder und zwei elektromagnetisch gesteuerte Sicherheitsventile vorhanden sind,
- Fig. 5: ein Schema einer vierten Ausführungsform einer erfindungsgemäßen Steueranordnung, bei der zwei Zylinder und ein elektromagnetisch gesteuertes Sicherheitsventil vorhanden sind,
- Fig. 6a und 6b: Anordnungen zur Erfassung der Position einer Bedienereingabeeinrichtung, die zur Ansteuerung der elektromagnetisch gesteuerten Sicherheitsventile dienen,
- Fig. 7: eine Anordnung zur Erfassung der Position eines Wegeventils, die zur Ansteuerung der elektromagnetisch gesteuerten Sicherheitsventile dient,
- Fig. 8: ein Schema einer Schaltung zur Ansteuerung der elektromagnetisch gesteuerten Sicherheitsventile, und
- Fig. 9: ein Schema einer fünften Ausführungsform einer erfindungsgemäßen Steueranordnung, bei der zwei Zylinder und zwei elektromagnetisch gesteuerte Sicherheitsventile vorhanden sind, die anhand des Drucks im zweiten Druckraum des Zylinders angesteuert werden.

Die erfindungsgemäße hydraulische Steueranordnung wird am Beispiel eines Traktors mit Frontlader erläutert. Sie kann jedoch an beliebigen Arbeitsmaschinen mit beweglichen Arbeitswerkzeugen verwendet werden, wie Radladern, Teleskopladern, Baggern und dergleichen. Von einem in Figur 1 gezeigten Hubwerk 10, das frontseitig an einen nur angedeuteten Traktor angeschlossen ist, ist ein Mast 12 abgebildet, der in einem Lager 14 eine Hubschwinge 16 aufnimmt, die aufgrund ihrer doppelarmigen Ausführung mittels eines rohrförmigen Querträgers 18 versteift wird.

Ein Arbeitswerkzeug 20, z. B. eine Erdschaufel, eine Dunggabel, eine Ballengabel oder eine Palettengabel ist an dem frontseitigen Ende der Hubschwinge 16 mittels einer Stellvorrichtung 30 und einem Werkzeughalter 32 beweglich und auswechselbar angeschlossen. Um das Arbeitswerkzeug 20 anzuheben, wird die Hubschwinge 16 über zwei hydraulische Zylinder 28 um das Lager 14 geschwenkt. Zur Verstellung der Neigung des Arbeitswerkzeugs 20 greift an der Stellvorrichtung 30 einen Endes und an der Hubschwinge 16 anderen Endes ein weiterer hydraulischer Zylinder 26 an. An beiden Seiten der Hubschwinge 16 sind je ein Zylinder 26 und 28 angeordnet. Die Stellvorrichtung 30 wirkt auf den Werkzeughalter 32, an den das Arbeitswerkzeug 20 direkt angeschlossen wird, und setzt sich im Wesentlichen aus einem ersten und einem zweiten Schwenkarm 34, 36 zusammen, die gelenkig miteinander verbunden sind, wobei in der Gelenkstelle 44 der Zylinder 26 angreift.

Der Werkzeughalter 32 ist in einem Lager 38 und der erste Schwenkarm 34 in einem Lager 40 an der Hubschwinge 16 schwenkbar gelagert. Der zweite Schwenkarm 36 ist in einem Lager 46 schwenkbar mit dem Werkzeughalter 32 verbunden. Mit 48 ist ein Riegel zum Verrasten des Arbeitswerkzeugs 20 bezeichnet. Im oberen Abschnitt des Werkzeughalters 32 sind ein Haken 50 und ein Bolzen 52 vorgesehen, die das Arbeitswerkzeug 20 in Eingriff mit dem Hubwerk 10 bringen.

In der Figur 2 ist ein Schema einer erfindungsgemäßen hydraulischen Steueranordnung für die Arbeitsmaschine aus Figur 1 dargestellt. Auf dem Traktor sind eine Pumpe als Druckmittelquelle 54 und ein Tank 56 zur Aufnahme entspannten Druckmittels angeordnet. Die Pumpe ist über zwei vom Bediener von der Kabine des Traktors aus betätigbare Wegeventile 58, 60 mit einer Kupplung 62 verbunden. An der lösbaren Kupplung 62 sind die Hydraulikanschlüsse des Hubwerks 10 angeschlossen. Die doppelt wirkenden Zylinder 26 sind über die Kupplung 62 direkt mit dem Wegeventil 60 verbunden, so dass das Arbeitswerkzeug 20 durch Betätigung des Wegeventils 60 in an sich bekannter Weise verschwenkt werden kann.

Die Zylinder 28 sind doppelt wirkend. Sie sind über flexible Schläuche 63, 65 und die Kupplung 62 mit dem Wegeventil 58 verbunden. Ihre Kolbenkammer 64 wird beaufschlagt, um die Hubschwinge 16 mit dem Arbeitswerkzeug 20 nach oben zu verschwenken. Analog wird ihre Kolbenstangenkammer 66 beaufschlagt, wenn die Hubschwinge 16 mit dem Arbeitswerkzeug 20 nach unten verschwenkt werden soll. Um ein unbeabsichtigtes Absinken des Arbeitswerkzeugs 20 zu verhindern, falls ein flexibler Schlauch 63, 65 brechen sollte, der zwischen der Kupplung 62 und einem mit der Kolbenkammer 64 verbundenen Sicherheitsventilblock 68 angeordnet ist, ist der Sicherheitsventilblock 68 vorgesehen. Der Sicherheitsventilblock 68 ist mit zwei zylinderseitigen Anschlüssen versehen, an denen jeweils eine Kolbenkammer 64 der Zylinder 28 angeschlossen ist. Der Sicherheitsventilblock 68 ist direkt an dem in Figur 2 rechts eingezeichneten Zylinder 28 befestigt. Der in Figur 2 links eingezeichnete, vom Sicherheitsventilblock 68 beabstandete Zylinder 28 ist durch eine starre Leitung 76 mit dem Sicherheitsventilblock 68 verbunden.

Der Sicherheitsventilblock 68 enthält ein Sicherheitsventil 70. Das Sicherheitsventil 70 umfasst ein Rückschlagventil 72, das öffnet, wenn der Druck in der Kolbenkammer 64 kleiner ist als der Druck am zugeordneten Anschluss der Kupplung 62. Es öffnet somit selbsttätig, wenn der Bediener den Druck im Kolbenraum 64 durch Betätigung des Wegeventils 58 erhöht. Das Sicherheitsventil 70 ist aus der in der Figur 2 dargestellten Stellung, in der das Rückschlagventil 72 zwischen den zugehörigen Anschluss an der Kupplung 62 und der Kolbenkammer 64 eingefügt ist, in eine zweite Stellung verbringbar, in der an die Stelle des Rückschlagventils 72 ein Durchlass 74 tritt. Das Sicherheitsventil 70 wird durch eine Feder 80 in die in Figur 2 dargestellte Stellung vorgespannt. Es wird durch einen Steuerzylinder 78, dessen Kolbenkammer druckmittelleitend mit der Kolbenstangenkammer 66 des Zylinders 28 verbunden ist, zwischen den beiden erwähnten Positionen bewegt.

Die Funktionsweise der in Figur 2 dargestellten Steueranordnung ist folgende:

Wird das Wegeventil 58 in die Hub-Position 82 gebracht, wird die Kolbenkammer 64 des weiteren Zylinders 28 von der Pumpe 54 über das Wegeventil 58, die Kupplung 62, den Schlauch 65 und das sich öffnende Rückschlagventil 72 mit Hydraulikfluid gefüllt. Gleichzeitig wird Hydraulikfluid aus der Kolbenstangenkammer 66 über den Schlauch 63, die Kupplung 62 und das Wegeventil 58 in den Tank abgeleitet. Der Druck im Schlauch 63 reicht nicht hin, durch den Steuerzylinder 78 das Sicherheitsventil 70 gegen die Kraft der Feder 80 aus der in Figur 2 dargestellten Stellung zu bewegen.

In der Halte-Position 84 sind durch das Wegeventil 58 die Schläuche 63, 65 abgesperrt, so dass kein Druckmittel aus den Kammern 64, 66 abfließen kann und das Arbeitswerkzeug 20 in einer ausgewählten Höhe verbleibt. Auch hier bleibt das Sicherheitsventil 70 in der in Figur 2 dargestellten Position.

In der Absenk-Position 86 wird die Pumpe 54 durch das Wegeventil 58 mit der Kolbenstangenkammer 66 verbunden. Durch den ansteigenden Druck im Schlauch 63 wird auch der Steuerzylinder 78 bewegt, der das Sicherheitsventil 70 gegen die Kraft der Feder 80 aus der in Figur 2 gezeigten Stellung in die Durchlassposition verbringt, in der der Durchlass 74 anstelle des Rückschlagventils 72 tritt und es dem Druckmittel aus der Kolbenkammer 64 ermöglicht, über den Schlauch 65 in den Tank 56 abzufließen. Das Arbeitswerkzeug 20 sinkt somit nach unten.

Das Sicherheitsventil 70 ist in den Fällen, in denen ein Sicherheitsrisiko besteht, d. h. in der Hub-Position 82 und in der Halte-Position 84, aktiv: das Rückschlagventil 72 ist zwischen der Kolbenkammer 64 und dem Schlauch 65 eingefügt. Ein eventueller Bruch des Schlauchs 65 führt somit nicht zu einem ungewollten Absinken des Arbeitswerkzeugs 20. In der Absenk-Position 86 kann hingegen davon ausgegangen werden, dass sich keine Personen unter dem Arbeitswerkzeug 20 befinden, sodass sich dann eine Absicherung des Schlauchs 65 gegen Brüche erübrigt. In der Durchlassstellung des Sicherheitsventils 70 sind relativ große Flussraten möglich, so dass das Arbeitswerkzeug 20 recht schnell abgesenkt werden kann.

In der Figur 3 ist eine zweite Ausführungsform einer erfindungsgemäßen Steueranordnung dargestellt, die in Aufbau und Funktion im Wesentlichen der aus Figur 2 entspricht. Der ersten Ausführungsform entsprechende Elemente sind mit denselben Bezugszeichen gekennzeichnet. Der Unterschied zur ersten Ausführungsform besteht darin, dass jedem Zylinder 28 ein Sicherheitsventil 70 zugeordnet ist. Bei dieser Ausführungsform macht es sich besonders vorteilhaft bemerkbar, dass die Umschaltung der Sicherheitsventile 70 in die Durchlassstellung unabhängig vom Druck in den Kolbenkammern 64 erfolgt, so dass unterschiedliche Bewegungen beider Zylinder 28 beim Absenken, die zum Wackeln des Arbeitswerkzeugs 20 führen, nicht zu befürchten sind.

In der Figur 4 ist eine dritte Ausführungsform einer erfindungsgemäßen Steueranordnung dargestellt. Der ersten Ausführungsform entsprechende Elemente sind mit denselben Bezugszeichen gekennzeichnet. Im Unterschied zu den ersten beiden beschriebenen Ausführungsformen wird das Sicherheitsventil 70 hier nicht hydraulisch, sondern elektromagnetisch betätigt. Dazu ist ein elektromagnetischer Aktor 90 mit dem Sicherheitsventil 70 verbunden. Der Aktor 90 kann mit dem Wegeventil 58 oder einer Bedienereingabeeinrichtung gekoppelt sein und verbringt das Sicherheitsventil 70 in die Stellung, in der der Durchlass 74 sich zwischen der Kolbenkammer 64 und dem Schlauch 65 befindet, wenn das Wegeventil 58 in der Absenk-Position 86 oder in einer Schwimm-Position 88 ist. Befindet sich das Wegeventil 58 hingegen in der Hub-Position 82 oder in der Halte-Position 84, ist der Aktor 90 deaktiviert und die Feder 80 verbringt das Sicherheitsventil 70 in die Position, in der das Rückschlagventil 72 zwischen dem Schlauch 65 und der Kolbenkammer 64 angeordnet ist. Dadurch wird dieselbe Funktion wie in der ersten und zweiten Ausführungsform realisiert. Die Ansteuerung des Aktors 90 wird anhand der Figuren 6 bis 8 weiter unten beschrieben.

In der Ausführungsform nach Figur 4 kann das Wegeventil 58 zusätzlich in eine Schwimm-Position 88 verbracht werden. Dort werden die Schläuche 63, 65 untereinander und mit dem Tank 56 verbunden. Der Steuerzylinder 78 wird derart angesteuert, dass das Sicherheitsventil 70 auch in der Schwimm-Position 88 des Wegeventils 58 in die Durchlassposition verbracht wird bzw. darin verbleibt, damit die Schwimm-Bewegung des Zylinders 28 möglich wird. Diese Schwimm-Position 88 ermöglicht es, das Arbeitswerkzeug 20 mit einer konstanten Kraft auf dem Erdboden aufliegen zu lassen, was es beispielsweise beim Entmisten von Ställen oder bei Abernten eines Felds mit einem Rübenaggregat ermöglicht, den Bodenkonturen selbstständig zu folgen. Die erfindungsgemäße Ausführung des Sicherheitsventils 70 ermöglicht es ohne zusätzliche Ventile eine Schwimm-Betriebsart auszuwählen.

In der Figur 5 ist eine vierte Ausführungsform einer erfindungsgemäßen Steueranordnung dargestellt, die in Aufbau und Funktion im Wesentlichen der aus Figur 4 entspricht. Den zuvor diskutierten Ausführungsformen entsprechende Elemente sind mit denselben Bezugszeichen gekennzeichnet. Der Unterschied zur Ausführungsform nach Figur 4 besteht darin, dass nur ein einziges Sicherheitsventil 70 vorgesehen ist, das direkt an einem der Zylinder 28 befestigt ist und dessen Ausgang durch eine starre Leitung 76 mit dem anderen Zylinder 28 verbunden ist.

Die Figuren 6 bis 8 zeigen Ausbildungen von Anordnungen zur Ansteuerung des elektromagnetischen Aktors 90, die in den Ausführungsformen nach Figur 4 und 5 verwendet werden können. In der Ausführungsform nach Figur 6a weist ein Bedienelement 92 in Form eines so genannten Joysticks, das zur Ansteuerung des Wegeventils 58 dient und an seiner Oberseite einen Handgriff 94 aufweist, der durch einen Bediener in der Kabine des Traktors handhabbar ist, eine Reihe von Kabeln 96 auf, die zur elektromagnetischen Ansteuerung des Wegeventils 58 vorgesehen sind. Anhand der an den Kabeln 96 anliegenden Spannungen wird mittels einer geeigneten elektronischen Steuerung der Aktor 90 kontrolliert. Gemäß der Figur 6b kann auch ein unabhängiger Schalter 98 in der Kabine angeordnet werden, der mit einem Griff 100 ausgestattet ist, der zur Ansteuerung des Aktors 90 dient.

Das Ausführungsbeispiel gemäß Figur 7 verwendet einen Schalter 102, der durch das Wegeventil 58 mechanisch betätigt wird. Befindet sich das Wegeventil 58 in einer der Positionen 86 oder 88, wird der Schalter 102 eingeschaltet, der wiederum den Aktor 90 aktiviert. Befindet sich das Wegeventil 58 hingegen in der Position 82 oder 84, sind der Schalter 102 und der Aktor 90 ausgeschaltet.

Die Schalter 98 oder 102 können den Aktor 90 gemäß der Figur 8 über eine Steuerung betätigen, die eine Batterie 104, eine Sicherung 106 und ein Relais 108 sowie eine Funkenlöschdiode 106 aufweist. Wird der Schalter 98 bzw. 102 geschlossen, durchfließt die Wicklung des Relais 108 über die Sicherung 106 und die Funkenlöschdiode 110 ein Strom, sodass der Schalter des Relais 108 anzieht und der ebenfalls von der Batterie 104, bei der es sich in der Regel um den Akku des Traktors handelt, gespeiste Aktor 90 aktiviert wird. Beim Öffnen des Schalters 98, 102 verhindert die Funkenlöschdiode 110, die auch als Antiparalleldiode parallel zur Wicklung des Relais 108 geschaltet werden könnte, unerwünschte Funken am Schalter 98, 102.

Schließlich zeigt die Figur 9 eine fünfte Ausführungsform einer Steueranordnung, die in Aufbau und Funktion im Wesentlichen der Steueranordnung aus Figur 4 entspricht. Der Ausführungsform nach Figur 4 entsprechende Elemente sind mit denselben Bezugszeichen gekennzeichnet. Die Ansteuerung der Sicherheitsventile 70 erfolgt jedoch durch eine hybride, hydraulisch/elektromagnetische Steuerung. Dazu ist der Schlauch 63, der mit der Kolbenstangenkammer 66 verbunden ist, druckmittelleitend mit einem Druckschalter 112 verbunden. Der Druckschalter 112 enthält einen Schaltkontakt 114, der bei einem mittels einer verstellbaren Feder 116 einstellbaren Druck im Schlauch 63 ein- bzw. ausschaltet. Die Schaltkontakte 114 sind, analog zur Schaltung in Figur 8, über eine Sicherung 106, die Wicklung eines Relais 108 und eine Funkenlöschdiode 110 mit einer Batterie 104 verbunden, bei der es sich ebenfalls in der Regel um den Akku des Traktors handelt. Der Aktor 90 des Sicherheitsventils 70 wird durch den Schaltkontakt des Relais 108 gesteuert.

Die Funktionsweise der Steueranordnung nach Figur 9 entspricht der Ausführungsformen nach Figur 2 und 3: Befindet sich das Wegeventil 58 in der Hub-Position 82 oder in der Halte-Position 84, liegt ein relativ niedriger Druck am Druckschalter 112 an, der nicht ausreicht, den Schaltkontakt 114 gegen die Kraft der Feder 116 zu schließen. Das Relais 108 bleibt daher stromlos, so dass auch die Aktoren 90 nicht mit Strom beaufschlagt werden. Die Sicherheitsventile 70 verbleiben in der in Figur 9 dargestellten Stellung, in der die Rückschlagventile 72 sich zwischen dem Schlauch 65 und den Kolbenkammern 64 befinden. Wird das Wegeventil 58 hingegen in die Absenk-Position 86 verbracht, steigt der Druck am Druckschalter 112 an, so dass sich der Schaltkontakt 114 gegen die Kraft der Feder 116 schließt. Dadurch fließt Strom von der Batterie 104 durch die Sicherung 106, den Schaltkontakt 114, die Wicklung des Relais 108 und die Funkenlöschdiode 110. Das Relais 108 spricht an und versorgt die Aktoren 90 mit Strom, so dass diese die Sicherheitsventile 70 in die Stellung verbringen, in der der Durchlass 74 zwischen der Kolbenkammer 64 und dem Schlauch 65 positioniert ist. Dadurch kann Hydraulikfluid aus der Kolbenkammer 64 abfließen und das Arbeitswerkzeug 20 sinkt ab.

Um auch eine Schwimm-Betriebsart durchführen zu können, wäre bei der Ausführungsform nach Figur 9 (und in den Ausführungsformen gemäß Figur 2 und 3) zusätzlich eine Erkennung der Schwimm-Position 88 des Wegeventils 58 durch einen Schalter (analog Figur 7) und eine entsprechende elektromechanische Betätigung des Sicherheitsventils 70 denkbar.

Auch in der Ausführungsform nach Figur 9 könnte ein einziges Sicherheitsventil 70 mit beiden Zylindern 28 verbunden werden, analog zu den Ausführungsformen nach Figur 2 und 5. Außerdem könnte der Druckschalter 114 auf der traktorseitigen Seite der Kupplung 62 angeordnet sein, wobei eine steckbare oder drahtlose (Funk, optisch, etc.) Verbindung mit dem Sicherheitsventil 70 vorgesehen sein könnte.

Anzumerken ist, dass es bei Ausführungsformen, bei denen die Kolbenstangenkammer 66 zum Anheben des Arbeitswerkzeugs 20 beaufschlagt wird, angebracht ist, anstelle der Kolbenkammer 64 die Kolbenstangenkammer 66 mit Sicherheitsventilen 70 abzusichern. Außerdem kann anstelle der oder zusätzlich zu den Zylindern 28 auch der bzw. die Zylinder 26 in der dargestellten Weise durch ein Sicherheitsventil 70 abgesichert werden. Dabei wäre die Kolbenstangenkammer mit einem Sicherheitsventil 70 auszustatten.

## Patentansprüche

1. Hydraulische Steueranordnung für eine mobile Arbeitsmaschine, mit mindestens einem hydraulischen Zylinder (28), mit dessen Hilfe ein Arbeitswerkzeug (20) bewegbar ist, einem Wegeventil (58) zur Steuerung des Druckmittelwegs zwischen einem Druckraum (64) des Zylinders (28), einer Druckmittelquelle (54) und einem Tank (56), sowie einem zwischen dem Wegeventil (58) und dem beim Anheben des Arbeitswerkzeugs (20) beaufschlagten Druckraum (64) des Zylinders (28) eingeschleiften Sicherheitsventil (70), das sich bei Beaufschlagung des Zylinders (28) selbsttätig öffnet und bei nicht beaufschlagtem Zylinder (28) gesperrt ist, **dadurch gekennzeichnet, dass** das Sicherheitsventil (70) beim Absenken des Arbeitswerkzeugs (20) und/oder bei einer durch einen Bediener auswählbaren Schwimm-Betriebsart selbsttätig und unabhängig vom Druck im Druckraum (64) in eine Öffnungsposition gelangt.

2. Steueranordnung nach Anspruch 1, **dadurch gekennzeichnet, dass** der Zylinder (28) doppelt wirkend ist und dass das Wegeventil (58) insbesondere bei abgesenktem Arbeitswerkzeug in die Schwimmposition (88) verbringbar ist, in der der Druckraum (64) und ein zweiter Druckraum (66) des Zylinders (28) sowie vorzugsweise auch der Tank (56) über das geöffnete Sicherheitsventil (70) druckmittelleitend verbunden sind.

3. Steueranordnung nach Anspruch 1 oder 2, **dadurch gekennzeichnet, dass** der Zylinder (28) doppelt wirkend ist und dass das Sicherheitsventil (70) hydraulisch durch den Druck in einem zweiten Druckraum (66) des Zylinders (28) gesteuert wird.

4. Steueranordnung nach einem der Ansprüche 1 bis 3, **dadurch gekennzeichnet, dass** das Sicherheitsventil (70) elektromagnetisch basierend auf einer Bedienereingabe gesteuert wird.

5. Steueranordnung nach Anspruch 4, **dadurch gekennzeichnet, dass** die Bedienereingabe elektrisch oder mechanisch oder hydraulisch an einer Bedienereingabeeinrichtung (92, 98) und/oder an einem durch die Bedienereinrichtung (92, 98) betätigten Element erfasst wird.

6. Steueranordnung nach einem der vorhergehenden Ansprüche, **dadurch gekennzeichnet, dass** zwei Zylinder (28) vorgesehen sind, die zum Bewegen des Arbeitswerkzeugs (20) gemeinsam bewegt werden und jeweils mit einem Sicherheitsventil (70) ausgestattet sind.

7. Steueranordnung nach einem der Ansprüche 1 bis 5, **dadurch gekennzeichnet, dass** zwei Zylinder (28) vorgesehen sind, die zum Bewegen des Arbeitswerkzeugs (20) gemeinsam bewegt werden und mit einem einzigen Sicherheitsventil (70) verbunden sind, wobei vorzugsweise mechanisch starre Leitungselemente (76) verwendet werden.

8. Steueranordnung nach einem der vorhergehenden Ansprüche, **dadurch gekennzeichnet, dass** das Sicherheitsventil (70) durch mechanisch starre Leitungselemente mit dem Druckraum (64) des Zylinders (28) und durch einen flexiblen Schlauch (65) mit dem Wegeventil (58) verbunden ist.
